# EUROPÄISCHE PATENTSCHRIFT

(11) **EP 0 036 044 B1**
(45) Veröffentlichungstag und Bekanntmachung des Hinweises auf die Patenterteilung: **27.12.1984**
(21) Anmeldenummer: 80200233.7
(22) Anmeldetag: 13.03.1980
(51) Int. Cl.: F01D 5/24

(54) **Dämpfungselement für Turbinenschaufeln**
Vibration damper for turbine blades
Amortisseur de vibrations pour ailettes de turbo-machines

(43) Veröffentlichungstag der Anmeldung: 23.09.1981
(73) Patentinhaber: BBC Aktiengesellschaft Brown, Boveri & Cie., CH-5401 Baden (CH)
(72) Erfinder: Endres, Wilhelm, Dr., CH-5453 Remetschwil (CH)

## Beschreibung

Die vorliegende Erfindung betrifft ein Dämpfungselement für innengekühlte Turbinenschaufeln.

An Schaufeln von Turbomaschinen werden verschiedene Arten von Dämpfungselementen verwendet, welche wegen der Gefahr von Schwingungsbrüchen nahe den Enden der einzelnen Schaufeln befestigt werden können.

Bekannt ist die feste Verbindung je zwei benachbarter Schaufeln mittels einzelner Drahtstücke.

Sind aufgrund der heutigen hohen Gastemperaturen einzelne Schaufelreihen von Gasturbinen gekühlt, so liegt die Aufgabe vor, Massnahmen zu ergreifen, um ein Versagen der Dämpfungselemente durch hohe thermische Beanspruchungen zu verhindern.

Bei einem Dämpfungselement der eingangs genannten Art wird die vorgenannte Aufgabe erfindungsgemäss durch die kennzeichnenden Merkmale des Anspruchs 1 gelöst.

Gemäss einer weiteren vorteilhaften Ausbildung des Erfindungsgegenstandes können die Dämpfungsrohre zwischen den einzelnen Turbinenschaufeln zum Strömungskanal der Turbine stromabwärts gerichtete Öffnungen aufweisen.

Eine derartige Ausbildung ermöglicht einen höheren Kühlmitteldurchsatz und ebenfalls eine Kühlung der Aussenoberfläche der Dämpfungsrohre.

In der Zeichnung sind Ausführungsbeispiele des Erfindungsgegenstandes vereinfacht dargestellt.

Es zeigt:
Fig. 1 einen Querschnitt durch zwei erfindungsgemäss verbundene Turbinenschaufeln,
Fig. 2 eine Abwandlung der Ausführung gemäss Fig. 1.

Gemäss Fig. 1 ist mit 1 ein Dämpfungsrohr bezeichnet, welches zwei innengekühlte Turbinenschaufeln 2 miteinander verbindet. Das Dämpfungsrohr 1 ist an der Druckseite der Turbinenschaufel 2 verschlossen und weist im vom Kühlmittel durchströmten Innenraum 3 der Schaufel 2 Einlassöffnungen 4 auf, durch welche das Kühlmittel in das Dämpfungsrohr 1 gemäss den Pfeilen 5 eintritt. Der Hohlraum des Dämpfungsrohres 1 wird durchströmt und durch eine Auslassöffnung 6 am Austrittsende 7 tritt das Kühlmittel in den (nicht dargestellten) Strömungskanal der Turbine aus.

In der Fig. 2 ist eine zu Fig. 1 analoge Ausbildung gezeigt, wobei jedoch die Dämpfungsrohre 1 neben der Auslassöffnung 6 noch zusätzliche, zwischen den Turbinenschaufeln 2 stromabwärts gerichtete Öffnungen 8 zum Strömungskanal der Turbine aufweisen. Durch diese zusätzlichen Öffnungen kann eine bessere Kühlung der Aussenoberfläche des Dämpfungsrohres 1 erreicht werden.

Selbstverständlich kann das Dämpfungselement 1 ausser der gezeigten Rundrohrform auch andere Formen, beispielsweise die eines aerodynamischen Profiles aufweisen. Ebenso kann das Rohrinnere in mehrere Kanäle unterteilt sein.

## Patentansprüche

1. Dämpfungselement für innengekühlte Turbinenschaufeln, dadurch gekennzeichnet, dass zwecks Kühlung des Dämpfungselementes (1) ein einseitig offenes Rohr je zwei benachbarte hohle Schaufeln (2) miteinander verbindet, wobei das Dämpfungselement (1) an der Druckseite der ersten Turbinenschaufel (2) verschlossen ist und im vom Kühlmittel durchströmten Innenraum (3) der ersten Schaufel (2) Einlassöffnungen (4) aufweist, während das offene Rohrende (6) in den Turbinenströmungskanal mündet.

2. Dämpfungselement nach Anspruch 1, dadurch gekennzeichnet, dass die Dämpfungselemente (1) zwischen den einzelnen Schaufeln (2) Öffnungen (8) zum Strömungskanal der Turbine aufweisen.

3. Dämpfungselement nach Anspruch 1 und 2, dadurch gekennzeichnet, dass die Öffnungen (8) stromabwärts gerichtet sind.

## Claims

1. Damping element for internally cooled turbine blades, characterised in that for the purpose of cooling the damping element (1), a tube, which is open on one side, connects two adjacent hollow blades (2) with each other, the damping element (1) being closed at the pressure side of the first turbine blade (2) and having inlet openings (4) in the internal space (3), through which the coolant flows, of the first blade (2) whereas the open tube end (6) opens into the turbine flow duct.

2. Damping element according to Claim 1, characterised in that the damping elements (1) are provided between the individual blades (2) with openings (8) to the flow duct of the turbine.

3. Damping element according to Claim 1 and 2, characterised in that the openings (8) are directed downstream.

## Revendications

1. Elément d'amortissement pour des ailettes de turbines refroidies intérieurement, caractérisé en ce qu'en vue de refroidir l'élément d'amortissement (1), un tube ouvert d'un côté raccorde chaque fois deux ailettes creuses (2) voisines, l'élément d'amortissement étant fermé du côté de pression de la première ailette de turbine (2) et présentant des ouvertures d'admission (4) dans l'espace intérieur (3) de la première ailette (2) balayé par l'agent de refroidissement, tandis que l'extrémité ouverte (6) du tube s'ouvre dans le canal d'écoulement de la turbine.

2. Elément d'amortissement suivant la revendication 1, caractérisé en ce que les éléments d'amortissement (1) présentent des ouvertures (8) s'ouvrant dans le canal d'écoulement entre les ailettes (2) individuelles.

3. Elément d'amortissement suivant les revendications 1 et 2, caractérisé en ce que les ouvertures (8) sont orientées vers l'aval.
